# FASCICULE DE BREVET EUROPEEN

(11) **EP 1 551 560 B1**
(45) Date de publication et mention de la délivrance du brevet: **01.02.2006**
(21) Numéro de dépôt: 03775472.8
(22) Date de dépôt: 06.10.2003
(51) Int. Cl.: B05B 11/00

(54) **DISTRIBUTEUR DE PRODUIT FLUIDE**
VORRICHTUNG ZUR MEDIENABGABE
FLUID PRODUCT DISPENSER

(30) Priorité: 09.10.2002 FR 0212536
(43) Date de publication de la demande: 13.07.2005
(73) Titulaire: Airlessystems, 27380 Charleval (FR)
(72) Inventeur: DECOTTIGNIES, Laurent, F-95000 Cergy (FR); HERVE, Yannick, F-27160 Breteuil (FR)
(74) Mandataire: CAPRI
(86) Numéro de dépôt international: PCT/FR2003/002923
(87) Numéro de publication internationale: WO 2004/033111

(56) Documents cités:
- US-A1- 2002 117 516
- PATENT ABSTRACTS OF JAPAN vol. 1999, no. 04, 30 avril 1999 (1999-04-30) & JP 11 000587 A (ARIMINO KAGAKU KK;YOSHINO KOGYOSHO CO LTD), 6 janvier 1999 (1999-01-06)

## Description

La présente invention concerne un distributeur de produit fluide particulier communément désigné par l'expression « *Distributeur duo* » du fait qu'il comprend deux unités de distribution souvent distinctes comprenant chacune un réservoir de produit fluide définissant une ouverture, un organe de distribution pour prélever et distribuer du produit fluide du réservoir ainsi qu'un organe de fixation pour fixer l'organe de distribution sur l'ouverture du réservoir. En général, l'organe de distribution est une pompe, mais il peut également parfois s'agir d'une valve. D'autre part, l'ouverture du réservoir se présente souvent sous la forme d'un col qui fait saillie au-dessus d'un corps de réservoir destiné à contenir le produit fluide. Quant à l'organe de fixation, il se présente souvent sous la forme d'une bague à l'intérieur de laquelle l'organe de distribution est fixé et des moyens d'accrochage pour réaliser une fixation solide et souvent étanche sur l'ouverture ou le col du réservoir. Ce genre de distributeur duo trouve une application privilégiée dans le cas où deux produits de base ne doivent être mélangés qu'au dernier moment. On peut utiliser de tels distributeurs duos dans le domaine de la pharmacie, de la cosmétique ou encore de la parfumerie.

En général, chaque unité de distribution comprend une tige d'actionnement à travers laquelle le produit fluide est refoulé à chaque actionnement. Dans le cas où le distributeur duo comprend deux unités de distribution, car il peut également en comprendre trois ou plus encore, les deux tiges d'actionnement sont coiffées d'une tête de distribution commune sur laquelle on peut appuyer pour actionner simultanément les deux tiges d'actionnement des deux unités. D'autre part, il est également connu d'utiliser une coque extérieure dans laquelle les deux unités sont installées. En général, la coque renferme au moins les deux réservoirs en laissant au moins les deux tiges d'actionnement des deux unités faire saillie en dehors de la coque. De manière conventionnelle, la coque comprend un fond qui sert de surface d'appui pour les deux unités de distribution. Ainsi, les unités reposent sur le fond de la coque. En général, on peut utiliser un couvercle de fermeture qui est disposé et fixé à l'extrémité supérieure de la coque pour maintenir les deux unités de distribution en place à l'intérieur de la coque.

Ce genre de configuration n'offre aucune modularité, étant donné qu'il faut toujours utiliser impérativement les mêmes unités de distribution pour réaliser le distributeur duo. En effet, étant donné que chaque réservoir d'unité repose au fond de la coque, il n'est par exemple pas possible de modifier le volume du réservoir d'une unité, étant donné que sa tige d'actionnement ne ferait alors plus saillie hors de la coque.

Dans l'art antérieur, on connaît le document US 2002/0117516 qui décrit un distributeur duo comprenant deux bombes aérosol et un boîtier. Les bombes comprennent chacune un bidon, une valve et une bague de sertissage pour fixer la valve sur l'ouverture du bidon. Le boîtier définit deux tubes de réception pourvus de profils d'accrochages internes. Les bombes sont respectivement maintenues dans leurs tubes de réception au niveau de leurs bagues de sertissage en prise avec les profils d'accrochage. D'autre part, le.boîtier coiffe le haut des bombes aérosol en laissant leurs parties inférieure visible. Le préambule de la revendication 1 est basé sur ce document.

La présente invention a pour but de remédier à cet inconvénient précité de l'art antérieur en définissant un distributeur de produit fluide du type duo qui offre une grande modularité quant à l'utilisation des unités de distribution qu'il intègre. Il pourra notamment utiliser des unités dont le réservoir présente des capacités différentes.

Pour atteindre ce but, la présente invention propose un distributeur de produit fluide comprenant deux unités de distribution distinctes comprenant chacune un réservoir de produit fluide définissant une ouverture, un organe de distribution pour prélever et distribuer du produit fluide du réservoir et un organe de fixation pour fixer l'organe de distribution sur l'ouverture du réservoir, et une coque extérieure commune dans laquelle au moins les deux réservoirs sont logés, la coque comprenant des moyens de réception pour recevoir et maintenir les deux unités de distribution à l'intérieur de la coque. Avantageusement, des moyens de maintien destinés à coopérer avec les moyens de réception de la coque pour maintenir séparément l'unité respective à l'intérieur de la coque. De préférence, l'organe de fixation forme les moyens de maintien. Ainsi, chaque unité de distribution est maintenue de manière distincte au niveau de son organe de fixation, c'est-à-dire au niveau de l'ouverture du réservoir, dans les moyens de réception formés par la coque. Ainsi, les réservoirs de chaque unité n'ont plus besoin de reposer au fond de la coque, de sorte que la coque n'a même pas besoin de former un fond, qui peut alors avantageusement être rapporté. L'encliquetage des unités dans les moyens de réception peut se faire à travers le fond ouvert de la coque ou par le dessus de la coque. On comprend alors aisément qu'il est possible d'utiliser des réservoirs de capacité difiérente, ou de forme différente, étant donné que la configuration du réservoir, ou du moins sa hauteur n'est plus liée à la configuration de la coque d'habillage extérieur. Ceci implique une grande modularité dans l'utilisation des unités de distribution qui sont intégrées dans le distributeur. De plus, étant donné que chaque unité de distribution est totalement distincte, et forme avant son assemblage dans la coque deux unités totalement équivalentes et interchangeables, il n'y a aucun problème de disposition des unités à l'intérieur de la coque. Les seuls liens entre les deux unités sont constitués par les moyens de réception de la coque et la tête de distribution commune qui vient coiffer les deux unités de distribution. On peut cependant prévoir des cas d'application dans lesquels il n'y a pas de tête de distribution commune, mais au contraire deux têtes de distribution séparées.

Selon une forme de réalisation, les moyens de réception forment deux logements d'encliquetage, les moyens de maintien formant un profil périphérique destiné à être encliqueté dans un logement respectif. Le fait de prévoir deux logements d'encliquetage séparés montre bien l'indépendance des deux unités de distribution, et de ce fait la modularité du distributeur. Avantageusement, les moyens de maintien comprennent une bride radiale qui s'étend vers l'extérieur.

Selon une autre caractéristique de l'invention, le distributeur peut en outre comprendre des moyens de blocage pour bloquer les unités de distribution dans les moyens de réception. Avantageusement, les moyens de blocage comprennent une coupelle fixée sur la coque et venant en prise bloquante avec les unités de distribution. Avantageusement, le distributeur comprend une tête de distribution pour actionner simultanément les deux unités, la coupelle formant un manchon à l'intérieur ou à l'extérieur duquel la tête de distribution est engagée de manière coulissante, le manchon comprenant des moyens de retenue aptes à empêcher la tête de se désengager du manchon. De préférence, la tête de distribution est adaptée à être montée sur des tiges d'actionnement des unités respectives, les moyens de retenue permettant de prépositionner la tête sur les tiges d'actionnement, le montage final de la tête sur les tiges s'opérant lors du premier actionnement du distributeur.

Selon une autre caractéristique, la coque est pourvue d'un fond, les réservoirs étant hors de contact d'appui avec le fond.

Selon une autre caractéristique, les moyens de réception peuvent être formés de manière monobloc par la coque.

Selon un autre aspect, les unités de distribution peuvent être engagées par le dessus dans les moyens de réception, de sorte que les réservoirs pénètrent en premier dans la coque à travers les moyens de réception. Avantageusement, les moyens de réception comprennent deux logement comprenant chacun des profils d'encliquetage et des surfaces d'appui, les moyens de maintien comprenant une bride définissant une face supérieure en prise avec les profils d'encliquetage et une face inférieure en prise avec les surfaces d'appui. De préférence, le distributeur comprend une tête de distribution déplaçable par appui axial de manière à appuyer la face inférieure de la bride sur les surfaces d'appui.

L'invention sera maintenant plus amplement décrite en référence aux dessins joints donnant à titre d'exemple non limitatif un mode de réalisation de la présente invention.

Sur les figures :
La figure 1 est une vue en coupe transversale verticale à travers un distributeur selon une forme de réalisation de l'invention,
La figure 2 est une vue d'une unité de distribution intégrée dans le distributeur de la figure 1,
La figure 3 est une vue agrandie de l'organe de distribution et de l'organe de fixation de l'unité de distribution représentée sur la figure 2,
La figure 4 est une vue en section transversale verticale à travers la coque du distributeur de la figure 1,
La figure 5 est une vue de dessus de la coque représentée sur la figure 4.

Le distributeur duo de l'invention représenté sur les figures comprend deux unités de distribution 1 ainsi qu'une coque extérieure 6 dans laquelle au moins une partie des deux unités de distribution est logée. Les deux unités de distribution sont associées à une tête de distribution commune 5, mais on aurait également pu prévoir deux têtes séparées raccordées par un moyen quelconque. D'autre part, le distributeur comprend un fond 8 rapporté à l'extrémité inférieure de la coque 6, une coupelle 7 associée à l'extrémité supérieure de la coque 6 ainsi qu'un capot 9 qui vient coiffer la tête de distribution 5 et qui coopère avec la coupelle 7. Le fond 8, la coupelle 7, et le capot 9 sont optionnels, mais avantageux.

On se référera tout d'abord aux figures 2 et 3 pour expliquer la structure d'une unité de distribution utilisée dans le distributeur duo de la présente invention. L'unité de distribution est désignée dans son ensemble par la référence numérique 1. Elle comprend un récipient 2 définissant un fût 21, avantageusement cylindrique, à l'extrémité supérieure duquel est formé un col 22 définissant une ouverture 23 qui fait communiquer l'intérieur du fût 21 avec l'extérieur. D'autre part, le fût 21 est pourvu au niveau de son extrémité inférieure d'un élément de fond 25 qui est avantageusement rapporté dans le fût 21. Le fût 21 comprend d'autre part un piston racleur ou suiveur 24 qui est engagé à l'intérieur du fût 21 de manière à pouvoir y coulisser de manière étanche. Ainsi, une partie du fût 21, le col 22 et le piston suiveur 24, forment ensemble un volume qui définit un réservoir 20 destiné à contenir du produit fluide. Le piston suiveur 24 est destiné à se déplacer en direction de l'ouverture 23 à mesure que du produit fluide contenu dans le réservoir 20 en est extrait. Ainsi, le produit fluide stocké à l'intérieur du réservoir 20 n'est jamais en contact de l'air ambiant à l'intérieur du réservoir 20. On peut également remarquer que le col 22 est formé avec un renfort extérieur 220 qui définit l'extrémité supérieure du col.

Le récipient peut être remplacé par un système à poche comprenant par exemple une poche souple associée à un support de poche rigide en prise avec l'organe de fixation. D'autres récipients sont également envisageables.

Ce récipient 2 est associé à un organe de distribution 3 et un organe de fixation 4 tels que représentés sur la figure 3 de manière agrandie. L'organe de distribution 3, qui est ici de préférence une pompe, comprend un corps 31 définissant à son extrémité inférieure un conduit d'entrée 32 communiquant avec l'intérieur du réservoir 20. A son extrémité supérieure, le corps 31 forme une collerette d'encliquetage 33 qui fait saillie radialement vers l'extérieur. Au-delà de la collerette 33, l'organe de distribution comprend une tige d'actionnement 34 qui est déplaçable axialement à l'intérieur du corps 31. Cette tige d'actionnement 34 définit un conduit de refoulement interne par lequel le produit prélevé et refoulé par la pompe 3 est distribué. D'autre part, l'organe de fixation 4 comprend des moyens de réception par encliquetage 41 destinés à recevoir la collerette d'encliquetage 33 du corps 31 de la pompe 3. Ces moyens de réception 41 comprennent une bride périphérique interne 411 sur laquelle la collerette 33 vient en appui. Ces moyens de réception 41 sont situés à l'extrémité supérieure de l'organe de fixation. En dessous de ces moyens de réception 41, l'organe de fixation forme une tourette 4 qui se présente sous la forme d'une section sensiblement cylindrique disposée de manière concentrique autour du corps 31 en laissant un espace annulaire intermédiaire. A son extrémité inférieure, la tourette 40 forme un épaulement 421 qui s'étend radialement vers l'extérieur. Cet épaulement 421 sert de surface d'appui pour un joint d'étanchéité torique 221 qui est avantageusement pré-engagé et maintenu par frottement autour du corps 31 de la pompe 3 comme on le voit très clairement sur la figure 3. Au-delà de cette épaulement 421, l'organe de fixation forme des moyens de fixation par encliquetage 42 définissant un logement d'encliquetage partiellement refermé par un cordon périphérique 422 qui s'étend vers l'intérieur. Ces moyens de fixation 42 sont destinés à recevoir le renfort périphérique extérieur 220 formé par le col 22. Le logement formé par les moyens de fixation 42 est conçu de telle sorte que l'extrémité supérieure du col 22 est reçue fixement à l'intérieur du logement en comprimant le joint 221 contre l'épaulement 421. En dessous de ces moyens de fixation 42, l'organe de fixation forme un second épaulement vers l'extérieur 44 dont la fonction sera donnée ci-après. En dessous de cet épaulement 44, l'organe de fixation forme une bride radiale périphérique 43 qui s'étend vers l'extérieur. Sa fonction sera également donnée ci-après.

Ainsi, une fois l'organe de fixation 4 encliqueté sur le col 22 du récipient 2, on obtient un sous-ensemble formant l'unité de distribution 1 représenté sur la figure 2. Le distributeur duo de la présente invention intègre deux unités de distribution de ce type. Il est préférable, voire indispensable, que les unités comprennent toute une bride 43 identique. De même, il est préférable que la distance séparant la bride 43 de l'extrémité supérieure de la tige d'actionnement 34 soit identique pour toutes les unités. En revanche, l'organe de fixation et l'organe de distribution peuvent varier d'une unité à l'autre. De même, les récipients 2 peuvent varier en forme, c'est-à-dire en hauteur ou en largeur.

Nous nous référerons maintenant aux figures 4 et 5 qui illustrent un mode de réalisation d'une coque extérieure d'habillage utilisée dans le distributeur de la figure 1. La coque 6 se présente grossièrement sous la forme d'une section cylindrique de forme ovoïdale ou ellipsoïdale comme on peut le voir sur la figure 5. La coque 6 comprend ainsi un fût sensiblement cylindrique 61 qui se termine à son extrémité inférieure par un embout d'encliquetage 63 destiné à coopérer avec un fond rapporté 8 visible sur la figure 1. A son extrémité supérieure, le fût 61 définit des moyens de réception 62 qui se présentent ici sous la forme de deux logements 620 bordés par des profils d'encliquetage 621 et des surfaces d'appui 622. Ces profils d'encliquetage 621 et ces surfaces d'appui 622 peuvent s'étendre sur la totalité du pourtour des logements 620, ou comme représenté sur les figures 4 et 5, uniquement de manière locale sous la forme de secteurs. Chaque logement 620 forme une ouverture de passage qui fait communiquer l'intérieur du fût 61 avec l'extérieur. On peut remarquer que la coque 6 est avantageusement symétrique selon un plan passant entre les deux logements 620, comme on peut le voir sur la figure 5. La coque entoure les récipients 2, au moins partiellement, le col 22 pouvant faire saillie hors de la coque. La coque pourrait ne s'étendre que sur une partie de la hauteur du fût 61 ou être réalisée avec des fenêtres.

Selon l'invention, les moyens de réception 62 sont destinés à coopérer avec les brides 43 qui forment des moyens de maintien. Plus précisément, les bords périphériques externes des brides 43 sont destinés à coopérer avec les profils d'encliquetage 621 formés autour des logements 620. Ainsi, chaque unité de distribution 1 peut être rapportée par le dessus et maintenue dans la coque 6 au niveau d'un logement 620 en faisant d'abord passer le réservoir 2 à travers le logement 620 jusqu'à ce que la bride 43 puisse être encliquetée en force sous les profils d'encliquetage 621 sur les surfaces d'arrêts. La face supérieure de la bride vient en prise avec les profils d'encliquetage et la face inférieure avec les surfaces d'arrêts. Les moyens de réception peuvent également comprendre des moyens de vissage à la place des secteurs d'encliquetage. Chaque unité de distribution est ainsi rapportée et fixée en place de manière totalement séparée et indépendante. Les unités de distribution 1 sont ainsi connectées à la coque 6 uniquement au niveau des logements 620. Optionnellement, le fond rapportée 8 peut comprendre des moyens de centrage 82, qui peuvent se présenter sous la forme de barrettes verticales destinées à venir en prise avec l'extrémité inférieure des fûts 21 pour centrer les récipients 2 à l'intérieur de la coque 6. Toutefois, ces moyens de centrage 82 ne participent pas à la fixation des unités de distribution 1 dans la coque 6.

On comprend maintenant qu'il est possible de monter une unité de distribution quelconque dans un logement de la coque à condition que sa bride d'encliquetage 43 soit adaptée à coopérer avec les moyens de retenue de la coque. Etant donné que le récipient 2 de l'unité ne repose pas au fond 8 de la coque, on peut même prévoir deux unités de distribution ayant des réservoirs de volume différent.

Selon une autre caractéristique avantageuse de l'invention, une coupelle 7 est fixée sur la coque 6. Cette coupelle vient définitivement bloquer les deux unités de distribution dans les moyens de réception 62 de la coque. Cette coupelle 7 comprend une jupe externe 71 encliquetée autour de l'extrémité supérieure de la coque 6, là où elle forme les moyens de réception 62. D'autre part, la coupelle 7 forme une paroi de blocage 72 percée de deux ouvertures dont les bords périphériques viennent en prise avec les unités de distribution respectives, avantageusement au niveau des épaulements 44 formés par les organe de fixation 4. Ainsi, la coupelle renforce la fixation des unités de distribution sur la coque 6. D'autre part, la coupelle 7 forme un manchon 73 qui s'étend librement vers le haut. La paroi externe de ce manchon 73 vient avantageusement en contact de frottement avec la paroi interne d'un capot 9 destiné à coiffer les unités de distribution et qui vient en butée sur la jupe externe 71. Il s'agit là d'une caractéristique classique pour un capot de protection. D'autre part, la paroi interne du manchon 73 forme des moyens de retenue 731 dont la fonction sera donnée ci-après.

Selon l'invention, les deux unités de distribution 1 sont associées à une tête de distribution 5 qui est avantageusement commune aux deux unités. Cette tête de distribution 5 comprend une surface supérieure d'appui 51 sur laquelle on peut appuyer à l'aide d'un ou de plusieurs doigts pour actionner simultanément les deux unités. En dessous de cette surface d'appui 51, la tête forme deux manchons de raccordement 52 destinés à recevoir les extrémités supérieures des tiges d'actionnement respectives 34 des deux unités. Ces deux manchons de raccordement 52 se prolongent par des conduits de sortie (non représentés) qui débouchent au niveau de deux orifices de distribution séparés ou d'un orifice de distribution commun (non représenté). D'autre part, la tête de distribution 5 comprend une jupe périphérique 53 qui s'étend librement vers le bas. Cette jupe 53 définit, par exemple au niveau de son extrémité inférieure libre, un profil périphérique de retenue 530 destiné à coopérer avec les moyens de retenue 731 formés par exemple au niveau de l'extrémité supérieur du manchon 73. Ainsi, la tête de distribution 5 est maintenue temporairement en place par rapport à la coupelle 7, et de ce fait, par rapport aux unités de distribution 1. On peut remarquer sur la figure 1 que les tiges d'actionnement 34 des deux unités ne sont pas engagées à l'intérieur des manchons de raccordement 52. La tête de distribution 5 est donc seulement pré-positionnée sur les tiges d'actionnement 34 et maintenues dans cette position grâce à la coopération entre la jupe 53 et la manchon 73. La position finale de la tête de distribution 5 ne sera atteinte qu'après le premier actionnement du distributeur par appui sur la surface d'appui 51. Lors de ce premier actionnement, la poussée sur la surface 51 entraînera l'engagement à fond des tiges d'actionnement 34 à l'intérieur des manchons de raccordement 52. Bien entendu, simultanément la retenue temporaire de la jupe dans le manchon 73 sera rompue. Ainsi, la tête de distribution 5 pourra alors se déplacer librement avec sa jupe périphérique 53 engagée de manière coulissante à l'intérieur du manchon 73. Le capot de protection 9 engagé sur la coupelle 7 a également pour fonction de protéger la tête de distribution 5 dans sa position pré-engagée sur les unités de distribution.

Il faut noter que la poussée sur la tête d'actionnement a pour effet d'appuyer la face inférieure de la bride 43 sur les surfaces d'appui 622 formées par la coque. Etant donné que les surfaces d'appui ainsi que la face inférieure de la bride d'étendant dans un plan de contact perpendiculaire à l'axe de la poussée exercée sur la tête, il est impossible d'extraire les unités de leurs logements respectifs lors de la distribution.

Grâce à l'invention, on obtient un distributeur du type duo qui est parfaitement modulaire étant donné que chaque unité de distribution constitue une entité distincte qui peut être aisément rapportée sur la coque de manière indépendante et séparée.

## Revendications

1. Distributeur de produit fluide comprenant :
- deux unités de distribution (1) distinctes comprenant chacune un réservoir de produit fluide (20) définissant une ouverture (23), un organe de distribution (3) pour prélever et distribuer du produit fluide du réservoir et un organe de fixation (4) pour fixer l'organe de distribution (3) sur l'ouverture (23) du réservoir (20), et
- une coque extérieure commune (6) dans laquelle au moins les deux réservoirs (20) sont logés, la coque (6) comprenant des moyens de réception (62) pour recevoir et maintenir les deux unités de distribution (1) à l'intérieur de la coque,
**caractérisé en ce que** les moyens de réception (62) forment deux logements d'encliquetage (620), les moyens de maintien formant une bride radiale périphérique (43) qui s'étend vers l'extérieur et qui est destinée à être encliquetée dans un logement respectif.

2. Distributeur selon la revendication 1, dans lequel chaque unité de distribution (1) comprend des moyens de maintien (43) destinés à coopérer avec les moyens de réception (62) de la coque (6) pour maintenir séparément l'unité respective à l'intérieur de la coque.

3. Distributeur selon la revendication 2, dans lequel l'organe de fixation (4) forme les moyens de maintien (43).

4. Distributeur selon l'une quelconque des revendications précédentes, comprenant en outre des moyens de blocage (7) pour bloquer les unités de distribution (1) dans les moyens de réception (62).

5. Distributeur selon la revendication 4, dans lequel les moyens de blocage comprennent une coupelle (7) fixée sur la coque (6) et venant en prise bloquante avec les unités de distribution (1).

6. Distributeur selon la revendication 4 ou 5, comprenant une tête de distribution (5) pour actionner simultanément les deux unités (1), la coupelle (7) formant un manchon (73) à l'intérieur ou à l'extérieur duquel la tête de distribution (5) est engagée de manière coulissante, le manchon (73) comprenant des moyens de retenue (731) aptes à empêcher la tête de se désengager du manchon.

7. Distributeur selon la revendication 6, dans lequel la tête de distribution (5) est adaptée à être montée sur des tiges d'actionnement (34) des unités respectives, les moyens de retenue (731) permettant de prépositionner la tête (5) sur les tiges d'actionnement (34), le montage final de la tête sur les tiges s'opérant lors du premier actionnement du distributeur.

8. Distributeur selon l'une quelconque des revendications précédentes, dans lequel la coque (6) est pourvue d'un fond (8), les réservoirs (20) étant hors de contact d'appui avec le fond.

9. Distributeur selon l'une quelconque des revendications précédentes, dans lequel les moyens de réception sont formés de manière monobloc par la coque.

10. Distributeur selon l'une quelconque des revendications précédentes, dans lequel les unités de distribution sont engagées par le dessus dans les moyens de réception, de sorte que les réservoirs pénètrent en premier dans la coque à travers les moyens de réception.

11. Distributeur selon la revendication 10, dans lequel les moyens de réception (62) comprennent deux logement (620) comprenant chacun des profils d'encliquetage (621) et des surfaces d'appui (622), les moyens de maintien comprenant une bride (43) définissant une face supérieure en prise avec les profils d'encliquetage et une face inférieure en prise avec les surfaces d'appui.

12. Distributeur selon la revendication 11, comprenant une tête de distribution déplaçable par appui axial de manière à appuyer la face inférieure de la bride sur les surfaces d'appui.

## Patentansprüche

1. Fluidproduktspender aufweisend:
- zwei getrennte Abgabeeinheiten (1), die jeweils einen Fluidproduktvorratsbehälter (20) umfassen, der eine Öffnung (23), ein Abgabeorgan (3) zum Entnehmen und Abgeben von Fluidprodukt aus dem Vorratsbehälter und ein Festlegungsorgan (4) festlegt, um das Abgabeorgan (3) an der Öffnung (23) des Vorratsbehälters (20) festzulegen, und
- eine gemeinsame äußere Schale (6), in welcher zumundest die beiden Vorratsbehälter (20) zu liegen kommen, wobei die Schale (6) Aufnahmemittel (62) zum Aufnehmen und Halten der beiden Abgabeeinheiten (1) im Inneren der Schale umfasst,
**dadurch gekennzeichnet, dass** die Aufnahmemittel (62) zwei Rastsitze (620) bilden, wobei die Haltemittel einen radialen Umfangsflansch (43) bilden, der sich nach außen erstreckt und dazu bestimmt ist, in den jeweiligen Sitz eingerastet zu werden.

2. Spender nach Anspruch 1, wobei jede Abgabeeinheit (1) Haltemittel (43) umfasst, die dazu bestimmt sind, mit den Aufnahmemitteln (62) der Schale (6) zusammenzuwirken, um die jeweilige Einheit getrennt im Inneren der Schale zu halten,

3. Spender nach Anspruch 2, wobei das Festlegungsorgan (4) die Haltemittel (43) bildet.

4. Spender nach einem der vorangehenden Ansprüche, außerdem aufweisend Blockiermittel (7) zum Blockieren der Abgabeeinheiten (1) in den Aufnahmemitteln (62).

5. Spender nach Anspruch 4, wobei die Blockiermittel eine Kupelle (7) umfassen, welche an der Schale (6) festgelegt ist und in blockierenden Eingriff mit den Abgabeeinheiten (1) gelangt.

6. Spender nach Anspruch 4 oder 5, aufweisend einen Abgabekopf (5) zur gleichzeitigen Betätigung der beiden Einheiten (1), wobei die Kupelle (7) eine Muffe (73) bildet, mit deren Inneren oder Äußern der Abgabekopf (5) gleitend im Eingriff steht, wobei die Muffe (73) Haltemittel (731) umfasst, die dazu ausgelegt sind, den außer Eingriff von der Muffe gelangenden Kopf aufzufangen.

7. Spender nach Anspruch 6, wobei der Abgabekopf (5) dazu ausgelegt ist, an den Betätigungsstangen (34) der jeweiligen Einheiten angebracht zu werden, wobei die Haltemittel (731) eine Vorpositionierung des Kopfes (5) an den Betätigungsstangen (34) ermöglicht, wobei die endgültige Montage des Kopfes an den Stangen bei der ersten Betätigung des Spenders erfolgt.

8. Spender nach einem der vorangehenden Ansprüche, wobei die Schale (6) mit einem Boden (8) versehen ist, wobei die Vorratsbehälter (20) außer Anlagekontakt mit dem Boden stehen.

9. Spender nach einem der vorangehenden Ansprüche, wobei die Aufnahmemittel mit der Schale einstückig gebildet sind.

10. Spender nach einem der vorangehenden Ansprüche, wobei sich die Abgabeeinheiten in den Aufnahmemitteln von oben in Eingriff befinden, so dass die Vorratsbehälter in die Schale zunächst durch die Aufnahmemittel eindringen.

11. Spender nach Anspruch 10, wobei die Aufnahmemittel (62) zwei Sitze (620) umfassen, die jeweils Rastprofile (621) und Anlageflächen (622) aufweisen, wobei die Haltemittel einen Flansch (43) umfassen, der eine obere Seite im Eingriff mit den Rastprofilen und eine Unterseite im Eingriff mit den Anlageflächen festlegt.

12. Spender nach Anspruch 11, aufweisend einen Abgabekopf, der durch axiale Anlage verschiebbar ist, um an der Unterseite des Flansches an den Anlageflächen anzuliegen.

## Claims

1. A fluid dispenser comprising:
two distinct dispenser units (1), each comprising a fluid reservoir (20) defining an opening (23), a dispenser member (3) for taking and dispensing the fluid from the reservoir, and a fastener member (4) for fastening the dispenser member (3) on the opening (23) of the reservoir (20); and
• a common outer shell (6) in which at least the two reservoirs (20) are housed, the shell (6) including receiver means (62) for receiving and holding the two dispenser units (1) inside the shell,
said dispenser being **characterized in that** the receiver means (62) form two snap-fastener housings (620), the holding means forming a peripheral radial flange (43) which extends outwards, and which is for snap-fastening in a respective housing.

2. A dispenser according to claim 1, in which each dispenser unit (1) includes holding means (43) for cooperating with the receiver means (62) of the shell (6) for holding the respective unit separately inside the shell.

3. A dispenser according claim 2, in which the fastener member (4) forms the holding means (43).

4. A dispenser according to any preceding claim, further comprising blocking means (7) for blocking the dispenser units (1) in the receiver means (62).

5. A dispenser according to claim 4, in which the blocking means comprise a cup (7) fastened on the shell (6), and coming into blocked engagement with the dispenser units (1).

6. A dispenser according to claim 4 or claim 5, further comprising a dispenser head (5) for actuating the two units (1) simultaneously, the cup (7) forming a sleeve (73) having the dispenser head (5) slidably engaged on its inside or its outside, the sleeve (73) including retention means (731) suitable for preventing the head from being removed from the sleeve.

7. A dispenser according to claim 6, in which the dispenser head (5) is adapted to be mounted on actuator rods (34) of the respective units, the retention means (731) enabling the head (5) to be prepositioned on the actuator rods (34), the final mounting of the head on the rods taking place while the dispenser is being actuated for the first time.

8. A dispenser according to any preceding claim, in which the shell (6) is provided with a bottom wall (8), and the reservoirs (20) do not come into bearing contact against the bottom wall.

9. A dispenser according to any preceding claim, in which the receiver means are formed integrally as a single piece with the shell.

10. A dispenser according to any preceding claim, in which the dispenser units are engaged in the receiver means via the top, such that the reservoirs penetrate firstly into the shell via the receiver means.

11. A dispenser according to claim 10, in which the receiver means (62) comprise two housings (620), each comprising snap-fastener profiles (621) and bearing surfaces (622), the holding means including a flange (43) defining a top face engaged with the snap-fastener profiles, and a bottom face engaged with the bearing surfaces.

12. A dispenser according claim 11, further comprising a dispenser head that is displaceable by bearing axially in such a manner as to press the bottom face of the flange against the bearing surfaces.
